# FASCICULE DE BREVET EUROPEEN

(11) **EP 4 296 798 B1**
(45) Date de publication et mention de la délivrance du brevet: **12.03.2025**
(21) Numéro de dépôt: 22180625.0
(22) Date de dépôt: 23.06.2022
(51) Int. Cl.: G04F 7/08

(54) **MOUVEMENT D'HORLOGERIE COMPORTANT UN MÉCANISME DE CHRONOGRAPHE**
UHRWERK MIT EINEM CHRONOGRAPHENMECHANISMUS
TIMEPIECE MOVEMENT INCLUDING A CHRONOGRAPH MECHANISM

(43) Date de publication de la demande: 27.12.2023
(73) Titulaire: Blancpain SA, 1348 Le Brassus (CH)
(72) Inventeur: DENDEN, Mehdi, 39220 Les Rousses (FR)
(74) Mandataire: ICB SA

(56) Documents cités:
- EP-A1- 3 324 249
- CH-A1- 716 841
- CH-B1- 703 797

## Description

### Domaine technique de l'invention

La présente invention concerne un mouvement d'horlogerie comportant un mécanisme de chronographe.

Plus particulièrement, l'invention concerne un mouvement d'horlogerie comportant un mécanisme de chronographe coopérant avec un source d'énergie auxiliaire différente d'une source d'énergie principale dédiée au mouvement et à l'indication de l'heure.

Plus particulièrement, l'invention concerne un embrayage permettant de coupler l'organe rapidement réglant du mouvement d'horlogerie au mécanisme de chronographe lors de l'activation du mécanisme de chronographe.

L'invention concerne également une pièce d'horlogerie comportant un tel mouvement d'horlogerie.

### Arrière-plan technologique

Les mouvements d'horlogerie mécaniques existants et comportant un mécanisme de chronographe présentent des inconvénients, tels que la variation de la marche de mouvement ou encore la variation d'amplitude de l'organe réglant entre les différents états d'activation du mécanisme de chronographe, par exemple entre la marche et l'arrêt du chronographe.

Ces variations de marche du mouvement ou de l'isochronisme de l'organe réglant proviennent pour partie au moins du fait que l'énergie consommée n'est pas la même suivant la fonction enclenchée (marche ou arrêt notamment) du mécanisme de chronographe.

Une des solutions proposées pour résoudre cet inconvénient consiste à séparer le rouage de chronographe de la source d'énergie principale du rouage horaire du mouvement d'horlogerie, afin de dédier cette source d'énergie exclusivement au rouage horaire et à l'indication de l'heure. Ainsi, la réserve de marche du mouvement d'horlogerie ne dépend pas de l'état d'activation (marche ou arrêt) du mécanisme de chronographe.

Une telle solution est notamment décrite dans le brevet CH 703 797 B1. Ce document décrit l'utilisation d'un barillet principal entrainant un rouage horaire actionnant un affichage des heures et un affichage des minutes, un organe réglant comportant un balancier spiral et un échappement, réglant le rouage horaire, ainsi que l'utilisation d'un barillet secondaire dédié au mécanisme de chronographe et à l'entraînement d'un rouage de chronographe. Un embrayage permet de coupler et réguler le rouage de chronographe à partir de l'organe réglant du mouvement lors de l'activation du mécanisme de chronographe via un dispositif de commande de marche/arrêt de chronographe.

L'embrayage proposée comporte une dent de loup solidaire de la roue d'échappement coopérant avec un mobile d'embrayage portant un axe de pignon de seconde foudroyante, une première étoile à 6 dents solidaire du pignon de seconde foudroyante et une deuxième étoile de six dents montée libre sur l'axe de pignon de seconde foudroyante et reliée à la première étoile par une goupille traversant une lumière oblongue de la deuxième étoile.

Toutefois, un tel embrayage est complexe à réaliser, encombrant et nécessite de complexifier la roue d'échappement qui est une pièce extrêmement sensible dans un mouvement d'horlogerie.

De plus, un tel embrayage présente une consommation d'énergie différente entre la marche ou l'arrêt du mouvement de chronographe, ce qui pose des problèmes.

Par conséquent, il existe un besoin pour améliorer les mouvements d'horlogerie équipés d'un mécanisme de chronographe alimenté par une source d'énergie différente de la source d'énergie principale du rouage horaire pour l'indication de l'heure.

### Résumé de l'invention

Dans ce contexte, l'invention propose un mouvement d'horlogerie comportant un mécanisme de chronographe et un embrayage permettant de coupler sur demande, de manière instantanée, et avec une faible consommation d'énergie motrice, le mécanisme de chronographe à l'organe réglant du mouvement.

Dans ce contexte, l'invention concerne un mouvement d'horlogerie comportant :
- un rouage horaire dédié à la division du temps dudit mouvement d'horlogerie, ledit rouage horaire étant entrainé par une première source d'énergie ;
- un organe réglant pour réguler le rouage horaire ;
- un mécanisme de chronographe comportant un rouage de chronographe entrainé par une deuxième source d'énergie ;
- un embrayage configuré pour coupler sur demande le rouage de chronographe à l'organe réglant pour réguler le rouage de chronographe à partir de l'organe réglant ;
- un dispositif de commande marche/arrêt de chronographe coopérant avec l'embrayage ;
caractérisé en ce que l'embrayage est un embrayage différentiel comportant :
- une première roue d'entrée entrainée par ledit rouage horaire et présentant une vitesse de rotation régulée par l'organe réglant ;
- une roue de sortie engrenée avec ledit rouage de chronographe ;
- une deuxième roue d'entrée folle coopérant directement ou indirectement avec le dispositif de commande marche/arrêt de chronographe ;
l'embrayage comportant un ensemble d'entrainement configuré pour animer en rotation la roue de sortie à ladite vitesse de rotation régulée de l'organe réglant, lors du blocage en rotation de la deuxième roue d'entrée via le dispositif de commande marche/arrêt de chronographe.

Outre les caractéristiques évoquées dans le paragraphe précédent, le mouvement d'horlogerie selon l'invention peut présenter une ou plusieurs caractéristiques complémentaires parmi les suivantes, considérées individuellement ou selon toutes les combinaisons techniquement possibles :
- l'embrayage différentiel est un embrayage différentiel à billes ;
- la première roue d'entrée est intégrée dans le rouage horaire ;
- la roue de sortie est parallèle à la première roue d'entrée, la roue de sortie engrenant directement ou indirectement avec le rouage de chronographe ;
- la première roue d'entrée et la roue de sortie sont coaxiales ;
- l'ensemble d'entrainement est formé par des billes portées par la deuxième roue d'entrée et configurées pour rouler entre la première roue d'entrée et la roue de sortie, et par un élément élastique configuré pour pousser la première roue d'entrée et la roue de sortie l'une vers l'autre, de manière à générer un roulement sans glissement des billes en contact avec la première roue d'entrée et la roue de sortie ;
- l'élément élastique est une rondelle ressort ;
- ledit rouage horaire anime un affichage des heures et un affichage des minutes ;
- la deuxième source d'énergie est dédiée au rouage de chronographe ;
- ladite deuxième source d'énergie est un barillet ;
- le rouage de chronographe comporte un compteur des minutes de chronographe et un compteur des secondes de chronographe ;
- le rouage de chronographe comporte un compteur des fractions de secondes ;
- le mécanisme de chronographe comporte un mécanisme de remise à zéro pour la remise à zéro d'au moins un des compteurs de chronographe que comporte le rouage de chronographe ;
- l'organe réglant comporte un oscillateur haute fréquence présentant une fréquence d'oscillation supérieure ou égale à 5Hz ;
- le dispositif de commande marche/arrêt de chronographe comporte une bascule d'embrayage configurée pour bloquer la rotation libre de la deuxième roue d'entrée lors de la sollicitation d'un organe de commande marche/arrêt.

Un autre aspect de l'invention concerne une pièce d'horlogerie comportant un tel mouvement d'horlogerie selon l'invention. La pièce d'horlogerie est préférentiellement une montre bracelet comportant une boîte de montre configurée pour recevoir et loger le mouvement d'horlogerie selon l'invention.

### Brève description des figures

Les buts, avantages et caractéristiques de la présente invention apparaîtront à la lecture de la description détaillée ci-dessous faisant référence aux figures suivantes :
- la figure 1 est une représentation schématique en vue en plan d'un mouvement d'horlogerie selon l'invention ;
- la figure 2 est un schéma bloc fonctionnel du mouvement d'horlogerie selon l'invention illustré à la figure 1 ;
- la figure 3 est une vue en coupe d'un embrayage différentiel du mouvement d'horlogerie selon l'invention.

Dans toutes les figures, les éléments communs portent les mêmes numéros de référence sauf précision contraire.

### Description détaillée de l'invention

La figure 1 montre une représentation schématique en vue en plan d'un mouvement d'horlogerie 100 selon l'invention.

La figure 2 est un schéma bloc fonctionnel du mouvement d'horlogerie 100, selon l'invention, illustré à la figure 1 permettant d'illustrer les interactions entre les différents éléments du mouvement d'horlogerie 100 qui vont être décrits par la suite.

Le mouvement d'horlogerie 100 selon l'invention comporte un rouage horaire 110 dédié à la division du temps, et entrainé par une première source d'énergie 50, dite source d'énergie principale.

La première source d'énergie 50 est par exemple un barillet constituant une réserve d'énergie pour alimenter le rouage horaire 110.

Le rouage horaire 110 entraine les aiguilles d'un affichage horaire, notamment une aiguille des heures 111 coopérant avec une graduation des heures, une aiguille des minutes 112 coopérant avec une graduation des minutes et une aiguille des secondes 113, ou aiguille de trotteuse, coopérant avec une graduation des secondes.

Le rouage horaire 110 comporte de façon traditionnelle une roue des heures portant l'aiguille des heures 111 de l'affichage horaire, une roue des minutes portant l'aiguille des minutes 112 de l'affichage horaire et une roue des secondes portant l'aiguilles des secondes 113 de l'affichage horaire.

Le rouage horaire 110 peut également comporter des mobiles intermédiaires si nécessaire.

Le rouage horaire 110 est régulé par un organe réglant 120.

L'organe réglant 120 comporte de façon traditionnelle un oscillateur 121 et un échappement 122.

L'oscillateur 121 est un oscillateur mécanique ou électrique.

Par exemple, l'oscillateur 121 est un oscillateur mécanique de type balancier-spiral. Un tel balancier-spiral présente par exemple une fréquence d'oscillation comprise entre 2,5 et 4 Hz.

Par exemple, l'oscillateur 121 est un oscillateur mécanique ou électrique haute fréquence, c'est-à-dire oscillant à une fréquence supérieure à 4Hz.

Par exemple, l'oscillateur 121 est un oscillateur mécanique ou électrique haute fréquence, c'est-à-dire oscillant à une fréquence supérieure ou égale à 5Hz.

Le mouvement d'horlogerie 100 comporte en outre un mécanisme de chronographe 130.

Le mécanisme de chronographe 130 comporte un rouage de chronographe 140 entrainé par une deuxième source d'énergie 40, dite source d'énergie secondaire, qui est différente de la source d'énergie principale 50.

Ainsi, tout le rouage de chronographe 140 est alimenté par la deuxième source d'énergie 40, de façon indépendante de la première source d'énergie actionnant le rouage horaire 110.

Préférentiellement, cette deuxième source d'énergie 40 est dédiée à l'entrainement du rouage de chronographe 140. Toutefois, il est également possible d'utiliser cette deuxième source d'énergie 40 pour alimenter une complication additionnelle du mouvement d'horlogerie 100.

La deuxième source d'énergie 40 est par exemple un barillet constituant une réserve d'énergie dédiée au rouage de chronographe 140. A cet effet, le barillet est dimensionné pour fournir l'énergie nécessaire pour le fonctionnement du mécanisme de chronographe 130.

Ainsi, lorsque la première source d'énergie 50 et la deuxième source d'énergie 40 sont des barillets, toute l'énergie consommée par le rouage de chronographe 140 est délivrée par le deuxième barillet 40 et la totalité de l'énergie de premier barillet 50 est utilisée uniquement pour le rouage horaire 110, ce qui permet d'en augmenter la réserve de marche du rouage horaire 110.

Le rouage de chronographe 140 comporte notamment un compteur des minutes de chronographe 141 et un compteur des secondes de chronographe 142.

Le compteur des minutes de chronographe 141 comporte une roue de compteur des minutes 144 entraînant une aiguille des minutes de chronographe 145.

Le compteur des secondes de chronographe 142 comporte une roue de compteur des secondes 146 entraînant une aiguille des secondes de chronographe 147.

Dans l'exemple représenté, le rouage de chronographe 140 comporte en outre un compteur des fractions de secondes 143, ou compteur de seconde foudroyante, présentant un pignon de seconde foudroyante 148 entraînant une aiguille de seconde foudroyante de chronographe 149.

Le rouage de chronographe 140 comporte des mobiles intermédiaires de chronographe pour obtenir les rapports désirés entre les différents compteurs 141, 142, 143. En outre, le rouage de chronographe 140 peut également comporter des mobiles intermédiaires supplémentaires en fonction des besoins et des architectures du mouvement et de l'implantation des compteurs des minutes 141, des secondes 142 et de seconde foudroyante 143 dans le mouvement d'horlogerie 100.

Les compteurs des minutes 141, des secondes 142 et de seconde foudroyante 143 comportent classiquement une came de remise à zéro, par exemple en forme de limaçon, de cœur, ou autre, pour la remise à zéro, dans une position de référence, des compteurs au moyen d'un mécanisme de remise à zéro 200 des compteurs de chronographe (visible sur le schéma bloc de la figure 2).

Le mécanisme de remise à zéro 200 comporte de façon traditionnelle une commande de remise à zéro 210 manipulable par l'utilisateur, via par exemple un poussoir, un plot d'actionnement. La commande de remise à zéro 210 coopère directement ou indirectement avec un marteau de remise à zéro 220 coopérant avec les cames de remise à zéro respectives des différents compteurs 141, 142, 143.

Le mécanisme de remise à zéro 200 étant un mécanisme classique de remise à zéro de compteurs de chronographe et connu de l'homme du métier, il n'est pas nécessaire d'en décrire davantage pour la mise en œuvre de l'invention.

Le mouvement d'horlogerie 100 comporte un embrayage 150 configuré pour :
- coupler sur demande le rouage de chronographe 140 à l'organe réglant 120 du mouvement d'horlogerie 100 afin de pouvoir réguler le rouage de chronographe 140, et par conséquent les différents compteurs de chronographe 141, 142, 143 au rythme de l'organe réglant 120 ;
- découpler le rouage de chronographe 140 de l'organe réglant 120 pour stopper le rouage de chronographe 140 et les différentes aiguilles 145, 147, 149 des compteurs de chronographe 141, 142, 143.

Ainsi, l'embrayage 150 permet de relier cinématiquement, et sur demande, via un dispositif de commande marche/arrêt de chronographe 250 le rouage de chronographe 140 à l'échappement 122.

La figure 3 est une vue en coupe d'un embrayage 150 du mouvement d'horlogerie 100 selon l'invention.

L'embrayage 150 est un embrayage différentiel comportant comme première entrée le rouage horaire 110, comme deuxième entrée le dispositif de commande marche/arrêt du chronographe 250 et en sortie le rouage chronographe 140.

Plus particulièrement, l'embrayage différentiel 150 comporte :
- une première roue d'entrée 151 entrainée par le rouage horaire 110 et présentant donc une vitesse de rotation régulée par l'organe réglant 120 ;
- une roue de sortie 152 engrenée avec ledit rouage de chronographe 140 ;
- une deuxième roue d'entrée 153 folle coopérant directement ou indirectement avec le dispositif de commande marche/arrêt de chronographe 250.

La roue de sortie 152 est parallèle à la première roue d'entrée 151.

Préférentiellement, la première roue d'entrée 151 et la roue de sortie 152 sont coaxiales.

Préférentiellement, la première roue d'entrée 151, la deuxième roue d'entrée 153 et la roue de sortie 152 sont coaxiales.

L'embrayage différentiel 150 comporte également un ensemble d'entrainement 165, 166 configuré pour animer en rotation la roue de sortie 152 à ladite vitesse de rotation régulée de l'organe réglant 120, lors du blocage en rotation de la deuxième roue d'entrée 153 via le dispositif de commande marche/arrêt de chronographe 250.

Préférentiellement, l'embrayage différentiel 150 est un embrayage différentiel à billes. Ainsi, l'ensemble d'entrainement est formé par la coopération de billes 165 et d'un élément élastique, formé par une rondelle ressort 166, assurant le roulement sans glissement des billes 165 sur la première roue d'entrée 151 et la roue de sortie 152.

La première roue d'entrée 151 est solidaire d'un axe d'embrayage 155. Un pignon d'entrée 161 est rivé sur l'axe d'embrayage 155 de sorte que le pignon d'entrée 161 et la première roue d'entrée 151 forment un mobile d'entrée.

Par exemple, le mobile d'entrée est intégré dans le rouage horaire 110. Dans l'exemple de réalisation, le mobile d'entrée est intercalé entre un mobile de secondes 115 du rouage horaire 110 et un mobile multiplicateur 116 engrené avec l'échappement 122. Ainsi, le mobile d'entrée est intégré dans une première chaîne cinématique formée par l'ensemble du train de rouage entre la première source d'énergie 50 et l'organe réglant 120.

Plus particulièrement, la première roue d'entrée 151 est engrenée avec mobile multiplicateur 116 et le pignon d'entrée 161 est engrené avec le mobile de secondes 115 du rouage horaire 110.

La roue de sortie 152 de l'embrayage différentiel 150 est en bout de chaine cinématique du rouage de chronographe 140. Ainsi une deuxième chaine cinématique est formée entre le deuxième source d'énergie 40 et l'embrayage différentiel 150, et particulièrement la roue de sortie 152.

La roue de sortie 152 est montée libre autour de l'axe d'embrayage 155, par exemple au moyen d'un roulement à billes 156.

La deuxième roue d'entrée 153 est une roue folle montée libre en rotation autour de l'axe d'embrayage 155. La deuxième roue d'entrée 153 permet de commander l'accouplement entre la première roue d'entrée 151 et la roue de sortie 152.

Les billes 165 assurant l'entrainement en rotation de la roue de sortie 152 sont disposées au travers la planche 157 de la deuxième roue d'entrée 153. Les billes 165 sont en appui sur la première roue d'entrée 151 et sur la roue de sortie 152.

La première roue d'entrée 151 et la roue de sortie 152 sont maintenues sous tension par la rondelle ressort 166 assurant un roulement sans glissement des billes 165 sur la planche de la première roue d'entrée 151 et sur la planche de la roue de sortie 152.

Un tel embrayage différentiel 150 permet ainsi lors de l'activation du mécanisme de chronographe 130 par le dispositif de commande marche/arrêt de chronographe 250 d'accoupler le rouage de chronographe 140, par la roue de sortie 152, avec le rouage horaire 110 régulé par l'organe réglant 120 via la première roue d'entrée 151.

Le dispositif de commande marche/arrêt de chronographe 250 comporte un organe de commande marche/arrêt 252 mettant en mouvement une bascule d'embrayage 251 qui est configurée pour bloquer la rotation libre de la deuxième roue d'entrée 153. L'organe de commande marche/arrêt 252 peut être formé par l'ensemble d'une commande de marche et d'une commande d'arrêt, les deux commandes n'étant pas obligatoirement confondues en un seul organe.

L'accouplement par le blocage de la rotation de la deuxième roue d'entrée 153 permet d'animer en rotation la roue de sortie 152 avec la régulation de l'organe réglant 120 du rouage horaire 110.

Une telle animation est permise grâce au roulement sans glissement des billes 165 sur les planches respectives de la première roue d'entrée 151 et de la roue de sortie 152.

Dans la configuration illustrée, la première roue d'entrée 151 et de la roue de sortie 152 ont la même vitesse et la même cadence de rotation mais avec un sens opposé.

Lorsqu'on arrête le mécanisme de chronographe 130, la bascule d'embrayage 251 libère la deuxième roue d'entrée 153 de façon à laisser libre sa rotation. Cela a pour conséquence de désaccoupler la roue de sortie 152 et la première roue d'entrée 151. Dans cette position d'arrêt du mécanisme de chronographe 130, la roue de sortie 152 est à l'arrêt, et les deux roues d'entrée 151, 153 sont mobiles en rotation.

Le dispositif de commande marche/arrêt de chronographe 250 peut également comporter des moyens usuels pour maintenir en positions les compteurs de chronographe lors de l'arrêt du chronographe.

Un tel embrayage différentiel 150, préférentiellement à billes comme celui présenté dans la présente demande, permet de réguler sur demande une complication, par exemple un mécanisme de chronographe 130, présentant une source d'énergie dédiée 40.

Ainsi, un tel embrayage différentiel 150 permet de s'affranchir de l'utilisation d'un deuxième organe réglant avec les complications de synchronisation que cela implique.

L'embrayage différentiel 150 selon l'invention permet de coupler et de désaccoupler très rapidement une complication, ici un mécanisme de chronographe 130.

L'embrayage différentiel 150 selon l'invention est un embrayage réactif et de grande précision de par les fiables jeux à rattraper entre la position embrayée (mécanisme chronographe actif) et la position débrayée (mécanisme chronographe inactif) de l'embrayage.

Par conséquent un tel embrayage différentiel est particulièrement adapté pour un mouvement d'horlogerie comportant un oscillateur haute fréquence et/ou un mécanisme chronographe à foudroyante affichant les divisions d'une seconde. En effet, ces deux exemples d'application nécessitent une grande réactivité d'un tel embrayage, compte tenu de la très petite division de temps (fraction de seconde) et/ou de la fréquence élevée des oscillations d'un oscillateur haute fréquence.

L'invention concerne également une pièce d'horlogerie, par exemple une montre bracelet, comportant un tel mouvement d'horlogerie.

## Revendications

1. Mouvement d'horlogerie (100) comportant :
- un rouage horaire (110) dédié à la division du temps dudit mouvement d'horlogerie, ledit rouage horaire (110) étant entrainé par une première source d'énergie (50) ;
- un organe réglant (120) pour réguler le rouage horaire (110) ;
- un mécanisme de chronographe (130) comportant un rouage de chronographe (140) entrainé par une deuxième source d'énergie (40) ;
- un embrayage (150) configuré pour coupler sur demande le rouage de chronographe (140) à l'organe réglant (120) pour réguler le rouage de chronographe (140) à partir de l'organe réglant (120) ;
- un dispositif de commande marche/arrêt de chronographe (250) coopérant avec l'embrayage (150) ;
**caractérisé en ce que** l'embrayage (150) est un embrayage différentiel comportant :
- une première roue d'entrée (151) entrainée par ledit rouage horaire (110) et présentant une vitesse de rotation régulée par l'organe réglant (120) ;
- une roue de sortie (152) engrenée avec ledit rouage de chronographe (140) ;
- une deuxième roue d'entrée (153) folle coopérant directement ou indirectement avec le dispositif de commande marche/arrêt de chronographe (250) ;
l'embrayage (150) comportant un ensemble d'entrainement (165, 166) configuré pour animer en rotation la roue de sortie (152) à ladite vitesse de rotation régulée de l'organe réglant (120), lors du blocage en rotation de la deuxième roue d'entrée (153) via le dispositif de commande marche/arrêt de chronographe (250).

2. Mouvement d'horlogerie (100) selon la revendication précédente, **caractérisé en ce que** ledit embrayage différentiel (150) est un embrayage différentiel à billes.

3. Mouvement d'horlogerie (100) selon l'une des revendications précédentes, **caractérisé en ce que** la première roue d'entrée (151) est intégrée dans le rouage horaire (110).

4. Mouvement d'horlogerie (100) selon l'une des revendications précédentes, **caractérisé en ce que** la roue de sortie (152) est parallèle à la première roue d'entrée (151), la roue de sortie (152) engrenant directement ou indirectement avec le rouage de chronographe (140).

5. Mouvement d'horlogerie (100) selon l'une des revendications précédentes, **caractérisé en ce que** la première roue d'entrée (151) et la roue de sortie (152) sont coaxiales.

6. Mouvement d'horlogerie (100) selon l'une des revendications précédentes, **caractérisé en ce que** l'ensemble d'entrainement est formé par des billes (165) portées par la deuxième roue d'entrée (153) et configurées pour rouler entre la première roue d'entrée (151) et la roue de sortie (152), et par un élément élastique (166) configuré pour pousser la première roue d'entrée (151) et la roue de sortie (152) l'une vers l'autre, de manière à générer un roulement sans glissement des billes (165) en contact avec la première roue d'entrée (151) et la roue de sortie (152).

7. Mouvement d'horlogerie (100) selon la revendication précédente, **caractérisé en ce que** l'élément élastique (166) est une rondelle ressort.

8. Mouvement d'horlogerie (100) selon l'une des revendications précédentes, **caractérisé en ce que** ledit rouage horaire (110) anime un affichage des heures (111) et un affichage des minutes (112).

9. Mouvement d'horlogerie (100) selon l'une des revendications précédentes, **caractérisé en ce que** ladite deuxième source d'énergie (40) est dédiée au rouage de chronographe (140).

10. Mouvement d'horlogerie (100) selon l'une des revendications précédentes, **caractérisé en ce que** ladite deuxième source d'énergie (40) est un barillet.

11. Mouvement d'horlogerie (100) selon l'une des revendications précédentes, **caractérisé en ce que** le rouage de chronographe (140) comporte un compteur des minutes (141) de chronographe et un compteur des secondes (142) de chronographe.

12. Mouvement d'horlogerie (100) selon l'une des revendications précédentes, **caractérisé en ce que** le rouage de chronographe (140) comporte un compteur des fractions de secondes (143).

13. Mouvement d'horlogerie (100) selon l'une des revendications 11 à 12, **caractérisé en ce que** le mécanisme de chronographe (130) comporte un mécanisme de remise à zéro (200) pour la remise à zéro d'au moins un des compteurs de chronographe (141, 142, 143) que comporte le rouage de chronographe (140).

14. Mouvement d'horlogerie (100) selon l'une des revendications précédentes, **caractérisé en ce que** l'organe réglant (120) comporte un oscillateur (121) haute fréquence présentant une fréquence d'oscillation supérieure ou égale à 5Hz.

15. Mouvement d'horlogerie (100) selon l'une des revendications précédentes, **caractérisé en ce que** le dispositif de commande marche/arrêt de chronographe (250) comporte une bascule d'embrayage (251) configurée pour bloquer la rotation libre de la deuxième roue d'entrée (153) lors de la sollicitation d'un organe de commande marche/arrêt (252).

16. Pièce d'horlogerie comportant un mouvement d'horlogerie (100) selon l'une des revendications précédentes.

## Patentansprüche

1. Uhrwerk (100), das beinhaltet:
- ein Zeiträderwerk (110), das zur Teilung der Zeit des Uhrwerks bestimmt ist, wobei das Zeiträderwerk (110) von einer ersten Energiequelle (50) angetrieben wird;
- ein Regulierorgan (120) zum Regulieren des Zeiträderwerks (110);
- einen Chronographen-Mechanismus (130), der ein Chronographen-Räderwerk (140) beinhaltet, das von einer zweiten Energiequelle (40) angetrieben wird;
- eine Kupplung (150), die konfiguriert ist, um auf Anfrage das Chronographen-Räderwerk (140) mit dem Regulierorgan (120) zu koppeln, um das Chronographen-Räderwerk (140) anhand des Regulierorgans (120) zu regulieren;
- eine Chronographen-Start/Stopp-Steuervorrichtung (250), die mit der Kupplung (150) zusammenwirkt;
**dadurch gekennzeichnet, dass** die Kupplung (150) eine Differentialkupplung ist, die beinhaltet:
- ein erstes Eingangsrad (151), das von dem Zeiträderwerk (110) angetrieben wird, und eine durch das Regulierorgan (120) regulierte Drehgeschwindigkeit aufweist;
- ein Ausgangsrad (152), das mit dem Chronographen-Räderwerk (140) in Eingriff steht;
- ein zweites freilaufendes Eingangsrad (153), das direkt oder indirekt mit der Chronographen-Start/Stopp-Steuervorrichtung (250) zusammenwirkt;
wobei die Kupplung (150) eine Antriebseinheit (165, 166) beinhaltet, die konfiguriert ist, um das Ausgangsrad (152) beim Blockieren der Drehung des zweiten Eingangsrads (153) durch die Chronographen-Start/Stopp-Steuervorrichtung (250) mit der durch das Regulierorgan (120) geregelten Drehgeschwindigkeit in Drehung zu versetzen.

2. Uhrwerk (100) nach dem vorstehenden Anspruch, **dadurch gekennzeichnet, dass** die Differentialkupplung (150) eine Differential-Kugelkupplung ist.

3. Uhrwerk (100) nach einem der vorstehenden Ansprüche, **dadurch gekennzeichnet, dass** das erste Eingangsrad (151) in das Zeiträderwerk (110) integriert ist.

4. Uhrwerk (100) nach einem der vorstehenden Ansprüche, **dadurch gekennzeichnet, dass** das Ausgangsrad (152) parallel zum ersten Eingangsrad (151) ist, wobei das Ausgangsrad (152) direkt oder indirekt mit dem Chronographen-Räderwerk (140) in Eingriff steht.

5. Uhrwerk (100) nach einem der vorstehenden Ansprüche, **dadurch gekennzeichnet, dass** das erste Eingangsrad (151) und das Ausgangsrad (152) koaxial sind.

6. Uhrwerk (100) nach einem der vorstehenden Ansprüche, **dadurch gekennzeichnet, dass** die Antriebseinheit durch Kugeln (165) gebildet wird, die von dem zweiten Eingangsrad (153) getragen werden und konfiguriert sind, um zwischen dem ersten Eingangsrad (151) und dem Ausgangsrad (152) zu rollen, und durch ein elastisches Element (166), das konfiguriert ist, um das erste Eingangsrad (151) und das Ausgangsrad (152) zueinander zu schieben, um ein schlupffreies Rollen der Kugeln (165) in Kontakt mit dem ersten Eingangsrad (151) und dem Ausgangsrad (152) zu erzeugen.

7. Uhrwerk (100) nach dem vorstehenden Anspruch, **dadurch gekennzeichnet, dass** das elastische Element (166) eine Tellerfeder ist.

8. Uhrwerk (100) nach einem der vorstehenden Ansprüche, **dadurch gekennzeichnet, dass** das Zeiträderwerk (110) eine Anzeige der Stunden (111) und eine Anzeige der Minuten (112) anregt.

9. Uhrwerk (100) nach einem der vorstehenden Ansprüche, **dadurch gekennzeichnet, dass** die zweite Energiequelle (40) für das Chronographen-Räderwerk (140) bestimmt ist.

10. Uhrwerk (100) nach einem der vorstehenden Ansprüche, **dadurch gekennzeichnet, dass** die zweite Energiequelle (40) ein Federhaus ist.

11. Uhrwerk (100) nach einem der vorstehenden Ansprüche, **dadurch gekennzeichnet, dass** das Chronographen-Räderwerk (140) einen Chronographen-Zähler der Minuten (141) und einen Chronographen-Zähler der Sekunden (142) beinhaltet.

12. Uhrwerk (100) nach einem der vorstehenden Ansprüche, **dadurch gekennzeichnet, dass** das Chronographen-Räderwerk (140) einen Zähler der Sekundenbruchteile (143) aufweist.

13. Uhrwerk (100) nach einem der Ansprüche 11 bis 12, **dadurch gekennzeichnet, dass** der Chronographen-Mechanismus (130) einen Nullstellungsmechanismus (200) zur Nullstellung mindestens eines der Chronographen-Zähler (141, 142, 143) beinhaltet, den das Chronographen-Räderwerk (140) beinhaltet.

14. Uhrwerk (100) nach einem der vorstehenden Ansprüche, **dadurch gekennzeichnet, dass** das Regulierorgan (120) einen Hochfrequenz-Oszillator (121) beinhaltet, der eine Schwingungsfrequenz größer oder gleich 5 Hz aufweist.

15. Uhrwerk (100) nach einem der vorstehenden Ansprüche, **dadurch gekennzeichnet, dass** die Chronographen-Start/Stopp-Steuervorrichtung (250) ein Kupplungswippe (251) beinhaltet, die konfiguriert ist, um beim Ansteuern eines Start/Stopp-Steuerorgans (252) die freie Drehung des zweiten Eingangsrades (153) zu blockieren.

16. Uhrmachereistück, das ein Uhrwerk (100) nach einem der vorstehenden Ansprüche beinhaltet.

## Claims

1. Horological movement (100) comprising:
- a running train (110) dedicated to the time division of said horological movement, said running train (110) being driven by a first energy source (50);
- a regulating member (120) for regulating the running train (110);
- a chronograph mechanism (130) comprising a chronograph train (140) driven by a second energy source (40);
- a coupling (150) configured to couple the chronograph train (140), on demand, to the regulating member (120) to regulate the chronograph train (140) using the regulating member (120);
- a chronograph start/stop control device (250) cooperating with the coupling (150);
**characterised in that** the coupling (150) is a differential coupling comprising:
- a first input wheel (151) driven by said running train (110) and having a rotational speed that is regulated by the regulating member (120);
- an output wheel (152) meshed with said chronograph train (140);
- a second input wheel (153), which is an idle wheel, cooperating directly or indirectly with the chronograph start/stop control device (250);
the coupling (150) comprising a drive assembly (165, 166) configured to rotate the output wheel (152) at said rotational speed regulated by the regulating member (120), when the rotation of the second input wheel (153) is blocked by the chronograph start/stop control device (250).

2. Horological movement (100) according to the preceding claim, **characterised in that** said differential coupling (150) is a differential ball coupling.

3. Horological movement (100) according to one of the preceding claims, **characterised in that** the first input wheel (151) is integrated into the running train (110).

4. Horological movement (100) according to one of the preceding claims, **characterised in that** the output wheel (152) is parallel to the first input wheel (151), the output wheel (152) meshing directly or indirectly with the chronograph train (140).

5. Horological movement (100) according to one of the preceding claims, **characterised in that** the first input wheel (151) and the output wheel (152) are coaxial.

6. Horological movement (100) according to one of the preceding claims, **characterised in that** the drive assembly is formed by balls (165) carried by the second input wheel (153) and configured to roll between the first input wheel (151) and the output wheel (152), and by a resilient element (166) configured to push the first input wheel (151) and the output wheel (152) towards one another, so as to generate a non-slip rolling of the balls (165) in contact with the first input wheel (151) and the output wheel (152).

7. Horological movement (100) according to the preceding claim, **characterised in that** the resilient element (166) is a spring washer.

8. Horological movement (100) according to one of the preceding claims, **characterised in that** said running train (110) drives an hour display (111) and a minute display (112).

9. Horological movement (100) according to one of the preceding claims, **characterised in that** said second energy source (40) is dedicated to the chronograph train (140).

10. Horological movement (100) according to one of the preceding claims, **characterised in that** said second energy source (40) is a barrel.

11. Horological movement (100) according to one of the preceding claims, **characterised in that** the chronograph train (140) comprises a chronograph minute counter (141) and a chronograph seconds counter (142).

12. Horological movement (100) according to one of the preceding claims, **characterised in that** the chronograph train (140) comprises a fraction-of-second counter (143).

13. Horological movement (100) according to one of claims 11 to 12, **characterised in that** the chronograph mechanism (130) comprises a zero-reset mechanism (200) for zero-resetting at least one of the chronograph counters (141, 142, 143) comprised in the chronograph train (140).

14. Horological movement (100) according to one of the preceding claims, **characterised in that** the regulating member (120) comprises a highfrequency oscillator (121) with an oscillation frequency greater than or equal to 5 Hz.

15. Horological movement (100) according to one of the preceding claims, **characterised in that** the chronograph start/stop control device (250) comprises a coupling yoke (251) configured to block the free rotation of the second input wheel (153) when a start/stop control member is activated (252).

16. Timepiece comprising a horological movement (100) according to one of the preceding claims.
